# FASCICULE DE BREVET EUROPEEN

(11) **EP 0 096 622 B1**
(45) Date de publication et mention de la délivrance du brevet: **05.03.1986**
(21) Numéro de dépôt: 83401062.1
(22) Date de dépôt: 26.05.1983
(51) Int. Cl.: E21B 7/04, E21B 7/20, E21B 7/26, E21D 9/00

(54) **Procédé et dispositif pour le forage du sol**
Verfahren und Vorrichtung zum Erdbohren
Method and apparatus for earth drilling

(30) Priorité: 27.05.1982 FR 8209701
(43) Date de publication de la demande: 21.12.1983
(73) Titulaire: ELECTRICITE DE FRANCE Service National, 75008 Paris (FR)
(72) Inventeur: Delbarre, Jean, F-62660 Beuvry (FR)
(74) Mandataire: Martin, Jean-Jacques

## Description

L'invention se rapporte à un procédé et à un dispositif pour le forage du sol du type connu du US-A-3726506, plus particulièrement mais non exclusivement en vue de la pose de canalisations.

A ce jour, il est généralement nécessaire d'ouvrir une tranchée pour assurer la pose de canalisations rigides ou souples, celle des conduites de transport de gaz, des gaines de protection de cables électriques et téléphoniques ou des tuyaux d'alimentation et d'évacuation des eaux des bâtiments ou ceux d'un réseau souterrain d'arrosage ou d'irrigation d'un terrain cultivé.

Cette ouverture de tranchées dans le revêtement d'une route ou de la pelouse d'un parc détruit évidemment la structure du terrain jusqu'à sa surface, structure qu'ensuite il faudra rétablir à grands frais.

Elle empêche par ailleurs l'utilisation normale de la surface de même qu'elle oblige à enlever un volume très important de terre qu'ensuite, pour remblayer la tranchée, il faudra ramener.

Afin de remédier à ces inconvénients, plusieurs dispositifs connus à ce jour sont destinés à forer un simple trou dans le sol pour ensuite pouvoir y glisser longitudinalement la canalisation.

Par exemple, pour une canalisation à passer sous une chaussée, le trou est foré à partir d'une fosse de départ dans laquelle le dispositif est descendu à une profondeur qui est liée à celle du forage, pour lequel le dispositif comprend un outil qui, à partir de la fosse de départ, travaillera en progressant jusqu'à une fosse d'arrivée.

Au lieu de toute une tranchée, il suffit donc de creuser les fosses d'extrémité qui peuvent même être réalisées par des fosses pré-existantes telles des caves.

L'un des outils connus à ce jour, comprend (FR-A-2 372 309) une buse qui est alimentée en fluide sous pression qui est projeté sous la forme d'un jet chargé de désagréger le terrain.

Ce dispositif est toutefois d'application limitée car il ne peut convenir aux terrains durs et par exemple à un percement de route où l'outil est appelé à rencontrer aussi bien de la terre que des pierres et d'autres obstacles.

Un autre outil connu à ce jour, a une forme générale conique et comprend (FR-A-2 280 748 et 2416307) un moteur entraînant en rotation des excentriques qui progressivement créent le trou par compactage du sol jusqu'à l'obtention du trou, de diamètre égal à celui de la base du cône de l'outil.

Comme dans les dispositifs connus l'orientation de l'outil n'est pas assurée par le dispositif mais par le trou sur la paroi duquel l'outil est appliqué ; notamment dans le cas de terrains non homogènes, créant des contraintes latérales variables, ce travail par excentriques provoque souvent des déviations de l'outil.

Or, ces déviations rendent plus qu'incertain le point d'arrivée de l'outil et peuvent, malgré le passage de l'outil, empêcher le passage de la canalisation qui est beaucoup plus longue.

Un autre outil connu à ce jour (FR-A-2 399 305, 2 336 519, 2 240 321, 2198 507 et 2 161 732) consiste en une pointe ou en un nez de frappe associé à un corps tubulaire pourvu d'un moyen de percussion commandé par un circuit pneumatique.

Bien que les coups soient parallèles à l'axe de l'outil, l'avance par à-coups et le léger rebondissement qui sont obtenus ont également l'inconvénient, lorsque la pointe de l'outil arrive sur une zone de grande résistance, de favoriser la déviation dudit outil.

Avec les dispositifs connus à ce jour, en plus du problème de guidage, on déplore généralement que le dispositif pour enfiler les canalisations dans le trou foré par l'outil nécessite encore la création d'une fosse très importante ce qui, pour des forages courts, supprime pratiquement l'intérêt dudit dispositif par rapport aux tranchées.

Un résultat que l'invention vise à obtenir est un procédé et un dispositif de forage du sol qui garantissent une grande précision et permettent de ce fait des forages entre deux points très éloignés.

Un autre résultat que l'invention vise à obtenir est un dispositif qui se suffise de fosses de faibles dimensions.

A cet effet, elle a pour objet un dispositif de forage du sol du type connu du US-A-3 726 506, comportant une ossature portante, un trépan, des moyens de déplacement du trépan en translation par rapport à l'ossature dans un sens de forage déterminé, et des moyens d'appui de l'ossature au sol au moins vers l'arrière en référence à ce sens dans lequel les moyens de déplacement du trépan à la translation par rapport à l'ossature dans le sens de forage comportent :
a) des moyens formant glissière, solidaires de l'ossature et orientés parallèlement au sens de forage,
b) un coulisseau porté par les moyens formant glissière et guidé à la translation le long de ceux-ci parallèlement au sens de forage, par rapport à l'ossature, ce coulisseau délimitant intérieurement un logement au moins partiellement fermé latéralement et ouvert vers l'avant, en référence au sens de forage,
c) des moyens de poussée agissant entre l'ossature et le coulisseau, dans le sens d'une translation de ce dernier le long des moyens formant glissière par rapport à l'ossature au moins dans le sens de forage,
d) un organe allongé présentant un axe rectiligne, l'organe allongé étant emboîté dans le logement et en butée à l'intérieur de celui-ci, par rapport au coulisseau, vers l'arrière et latéralement en référence au sens de forage, dans une position dans laquelle l'axe de l'organe allongé est parallèle à ce sens, et la dimension de l'organe allongé parallèlement à son axe étant supérieure à la dimension du logement parallèlement au sens de forage si bien que l'organe allongé présente une zone d'extrémité en saillie vers l'avant, en référence au sens de forage, hors du logement du coulisseau, une zone d'extrémité portant de façon solidaire le trépan ayant les caractéristiques définies dans la partie caractérisante de la revendication 1.

Elle a également pour objet un procédé de forage jusqu'à une fosse à l'aide de ce dispositif selon lequel :
a) on cale par rapport au sol l'ossature du dispositif de manière que l'axe des moyens formant tube corresponde exactement avec un axe de trou à forer, le coulisseau occupant une position extrême arrière compte tenu du sens de forage, et, dans la zone d'extrémité avant du tube, on monte le trépan,
b) à l'aide des moyens de poussée poussant régulièrement le coulisseau et du tube retransmettant cette poussée régulière dans le sens de forage, on engage à force le trépan dans le sol pour y forer un trou,
c) à l'aide des moyens de poussée, on ramène en sens inverse du sens de forage le coulisseau qui coulisse sur le tube,
d) on place dans le logement du coulisseau un tronçon de tube dont on assemble l'avant sur l'arrière dudit tube pour prolonger les moyens formant tube et on pousse le coulisseau et les moyens formant tube, portant le trépan, dans le sens de forage à l'aide des moyens de poussée pour prolonger le trou,
e) on répète les étapes c et d jusqu'à l'arrivée du trépan dans ladite fosse où le trépan est démonté des moyens formant tube de la manière définie dans la partie caractérisante de la revendication 11.

Dans le cas où le trou foré doit être garni d'un fourreau métallique, on laisse les moyens formant tube en place pour réaliser directement ce fourreau.

Dans le cas où le trou foré ne doit pas être garni d'un fourreau métallique, après avoir fixé sur le tube, à la place du trépan, une canalisation ou un câble que l'on veut placer dans le trou, l'ossature étant calée par rapport au sol vers l'avant en référence au sens de forage,
a) on verrouille mutuellement les moyens formant tube et le coulisseau occupant une position extrême avant compte tenu du sens de forage, puis
b) on actionne les moyens de poussée pour tirer le coulisseau et les moyens formant tube en sens inverse du sens de forage et, lorsque le coulisseau parvient dans une position extrême arrière, en référence au sens de forage, et qu'un tronçon de tube est dégagé du trou foré,
c) on sépare ce tronçon des moyens formant tube, on le dégage du coulisseau et l'on recommence les étapes a, b, c jusqu'à sortie totale des moyens formant tube hors du trou foré.

L'invention sera bien comprise à l'aide de la description ci-après faite, à titre d'exemple non limitatif, en regard du dessin ci-annexé, qui représente schématiquement :
figure 1 le dispositif selon l'invention dans une phase intermédiaire d'une opération de forage, de fosse à fosse, dans un sens horizontal, en une vue en coupe verticale passant par l'axe des moyens formant tube,
figure 2 le dispositif vu de dessus, tel que prêt au forage,
figure 3 une coupe selon III-III de la fig. 2,
figure 4 une coupe selon IV-IV de la fig. 2,
figure 5 une vue analogue à celle de la fig. 1, illustrant la phase finale du forage,
figure 6 une vue analogue à celle de la fig. 1, illustrant une possibilité de réalisation directe d'un fourreau dans le trou foré,
figure 7 une vue analogue à celle de la fig. 1, illustrant la mise en place d'une canalisation souple dans le trou foré.

En se reportant fig. 1, on voit que dans ce mode de mise en oeuvre de l'invention, dans le sol 1 sont prévues deux fosses 2, 3, l'une (2) au départ du trou 4 à forer, l'autre (3) à l'arrivée de ce trou.

Dans la fosse de départ 2, on descend le dispositif-5 que l'on munit d'un outil de forage (6) destiné à attaquer le sol à la profondeur voulue, en commençant à partir d'une face 7 de la fosse de départ 2, dite face avant, qui est bien sûr celle située du côté de la fosse d'arrivée, dans un sens de forage 43 ici horizontal, qui servira de référence aux termes « avant et « arrière utilisés par la suite ; le dispositif 5 prêt au forage est visible aux fig. 2 à 4.

Avant cette attaque, l'orientation et l'inclinaison de la trajectoire de l'outil sont contrôlées par un système de visée 8 qui, par des rehausses verticales 9 positionnées sur une ossature 29 du dispositif 5, est porté au-dessus du niveau du sol, à une hauteur de préférence réglable, lequel système de visée coopère avec un jalon vertical 10 positionné dans la fosse d'arrivée 3.

Afin d'assurer le dispositif 5 d'une bonne assise, la fosse de départ 2 a son fond 11, qui peut être plus ou moins fermé, qui est pourvu d'un plancher ou au moins de traverses 12 dûment calées.

L'ossature 29 du dispositif 5 repose sur cet appui, de préférence, par l'intermédiaire de vérins 13 permettant de corriger l'inclinaison du dispositif, c'est-à-dire du sens de forage 43.

De même, pour que la face arrière 53 de la fosse 2 puisse servir d'appui à l'ossature 29 du dispositif vers l'arrière, elle est garnie d'une traverse 14 sur laquelle ce dispositif s'appuie par l'intermédiaire de vérins 15 permettant de corriger son orientation, c'est-à-dire celle du sens de forage 43.

L'outil 6 consiste en un trépan présentant extérieurement, successivement de l'avant vers l'arrière, une face plane 52 transversale par rapport à un axe 44 fixe par rapport à l'ossature 29 et définissant le sens de forage 43, une face 16 tronconique de révolution autour de l'axe 44 et convergeant vers l'avant, une face 17 cylindrique de révolution autour de l'axe 44 avec un diamètre D correspondant à celui du trou 4 à forer et identique à celui de la grande base du tronc de cone définissant la face 16, et ce trépan porte de façon solidaire, immédiatement en arrière de la face cylindrique 14, une queue de centrage 18, cylindrique de révolution autour de l'axe 44 et s'engageant dans une zone d'extrémité avant 19 d'un tube rectiligne 20 délimité extérieurement par une face cylindrique de révolution autour de l'axe 44 avec un diamètre d inférieur à D et une longueur L, mesurée parallèlement à l'axe 44, par rapport à laquelle la dimension correspondante À de la face 17 est négligeable : la queue 18 du trépan 6 est fixée de façon solidaire mais amovible à l'intérieur de la zone d'extrémité avant 19 du tube 20, par tout moyen démontable approprié 21, tel qu'un boulon ou une goupille.

Le tube 20, qui au départ d'un forage peut être en un seul tronçon 20a, est ensuite obligatoirement, compte tenu de la longueur limitée de la fosse, constitué de plusieurs tronçons (au nombre de trois référencés 20a, 20_{b}, 20ₑ, en fin de forage dans l'exemple non limitatif illustré, ce nombre pouvant être différent) qui, afin de former un ensemble rigide et rectiligne d'axe 44, sont assemblés entre eux par exemple par des points ou un cordon (tel qu'illustré en 22) de soudure (par exemple entre les tronçons 20b et 20c) ou par un moyen démontable (tel qu'illustré en 23) tel un manchon (tel que 49) soudé dans l'un des tronçons (tel que 20a) et tenu de façon amovible dans l'autre tronçon (tel que 20b) par une goupille (telle que 24) généralement un même mode d'assemblage peut être utilisé pour l'ensemble des tronçons, des modes différents ayant été représentés à titre exclusivement illustratif.

Par une zone d'extrémité arrière 25, le tube 20 est engagé sur une partie 1 de sa longueur L dans un logement 46 d'un coulisseau 26 guidé en translation parallèle à l'axe 44 par des glissières 27, 28 solidaires de l'ossature 29 et parallèles à cet axe.

Le logement 46 est fermé vers l'arrière et latéralement par rapport à l'axe 44 mais ouvert vers l'avant, de façon à recevoir le tube 20 au coulissement par rapport au coulisseau 26 suivant l'axe 44 en constituant une butée pour le tube vers l'arrière et latéralement sans s'opposer par contre au coulissement du tube vers l'avant par rapport au coulisseau 26.

Dans une zone d'extrémité arrière, le coulisseau 26 porte à cet effet, de façon solidaire, une plaque 30 de butée pour l'extrémité arrière 25 du tube 20, cette plaque fermant le logement 46 vers l'arrière, transversalement à l'axe 44.

Sur cette plaque de butée est montée vers l'avant, de façon solidaire, une bague 31 d'axe 44, laquelle, directement ou par l'intermédiaire d'un raccord à réduction, centre l'extrémité arrière 25 du tube 20 par rapport à l'axe 44.

En outre, dans une zone d'extrémité avant, le coulisseau 26 porte un collier 32 fermé autour d'une zone intermédiaire 47 du tube 20 et qui, directement ou par l'intermédiaire d'un coussinet, centre ce tube 20 par rapport à l'axe 44.

Le collier 32 comprend un secteur 33 qui est solidaire du coulisseau 26 et un secteur 34 qui peut être démonté afin d'ouvrir le collier 32 pour libérer l'accès entre l'intérieur et l'extérieur de celui-ci, pour le tube 20, latéralement par rapport au sens de forage 43, c'est-à-dire permettre le dégagement ou l'engagement du tube 20 dans le logement 46 par le dessus du dispositif si l'on se réfère à la position illustrée à la fig. 1. Ce secteur démontable 34 est par exemple, à l'une de ses extrémités, articulé autour d'un axe 35 porté par le secteur fixe 33 et parallèle à l'axe 44, alors qu'à son autre extrémité, ce secteur démontable 34 est fixé de façon amovible sur le secteur fixe 33 par une vis 36.

Centré vis-à-vis de l'axe 44, à l'avant par le collier 32 et à l'arrière par la bague 31, le tube 20 est parfaitement guidé dans le coulisseau 26 lui-même parfaitement guidé par les glissières 27, 28 par rapport à l'ossature 29 ; aussi, le réglage de l'ossature 29 en inclinaison et en orientation par action sur les vérins d'appui 13 et 15 assure-t-il au tube 20 le bénéfice des mêmes réglages.

Au secteur fixe 33 du collier 32 est encore associé de façon solidaire un joug 37 de poussée du coulisseau 26 et donc du tube 20, joug sur lequel agissent des moyens de poussée tels deux vérins 38 placés chacun d'un côté du coulisseau 26 et du tube 20, parallèlement à l'axe 44, dont le cylindre 39 est solidaire de l'ossature 29 du dispositif en arrière du joug 37 alors que le piston (non représenté) a sa tige 40 terminée par un moyen 41, tel une chape, saisissant le joug 37 du collier qui, à cet effet, porte par exemple deux tourillons 42.

Les vérins 38 sont de préférence hydrauliques et à double effet et le fluide sous pression leur est fourni par l'intermédiaire d'un distributeur et de conduites 54 reliés à un groupe non représenté, de préférence séparé du dispositif pour être laissé en surface et pour autoriser l'utilisation d'un groupe ayant d'autres utilisations, tel celui de la pelle ayant creusé la fosse.

Dans le cas où la face arrière 53 de la fosse risquerait de ne pas résister à la poussée des vérins 38, il est bien évident qu'une plaque de butée arrière (non représentée) portée par la flèche de ladite pelle pourra servir d'appui au dispositif.

Avec le dispositif objet de l'invention, le procédé de forage est le suivant :
en calant l'ossature 20 par dessous et par derrière par rapport au sol 1 grâce aux vérins 15 et 13, on place le dispositif de manière telle que l'axe 44 du tronçon 20a du tube 20 qu'il porte initialement corresponde exactement avec l'axe du trou à forer 4 ; les vérins 38 sont initialement rétractés, le coulisseau 26 et le tube 20 occupant par rapport à l'ossature 29 une position extrême arrière illustrée à la figure 2 ;
dans la zone d'extrémité avant 19 du tube 20, on monte le trépan 6,
on actionne les vérins 38 dans le sens 43 et à l'aide de ces vérins 38 poussant ainsi régulièrement vers l'avant le coulisseau 26 et à l'aide du tube 20 retransmettant au trépan 6 cette poussée régulière, on engage à force le trépan 6 dans le sol 1 dans l'axe du trou à forer 4, c'est-à-dire dans le sens de forage 43 défini par l'axe 44, jusqu'à ce que le coulisseau 26 atteigne une position extrême avant (visible à la figure 5) par rapport à l'ossature 9, le long des glissières 27, 28 ;
à l'aide des vérins 38 que l'on actionne en sens inverse, on ramène alors le coulisseau 29 en sens inverse du sens 43 mais le coulisseau 29 n'étant pas fixé au tube 20 qu'il centre uniquement, il revient seul à la position extrême arrière, laissant le tronçon 20a de tube et le trépan 6 dans le trou foré 4 ;
en ouvrant le collier 37, on place alors dans la bague de guidage arrière 31, un tronçon 20b de tube 20 dont l'avant est alors assemblé sur l'arrière du tronçon 20a de tube précédent, puis on referme le collier 37 sur ce tronçon 20b, et l'on pousse dans le sens 43, au moyen des vérins 38, l'ensemble formé par le coulisseau 26, les tronçons 20a et 20b et le trépan 6 ;
on répète ces deux dernières étapes jusqu'à l'arrivée du trépan 6 dans la fosse 3 où le trépan est démonté du tronçon de tube 20a ; cette arrivée, illustrée à la figure 5, nécessite dans l'exemple illustré l'assemblage d'un tronçon de tube 20c supplémentaire en arrière du tronçon 20b, un nombre différent de tronçons ne sortant naturellement pas du cadre de la présente invention ; la figure 1 illustre une phase intermédiaire du forage, le tronçon 20c ayant été assemblé au tronçon 20b mais le coulisseau 26 occupant encore sa position extrême arrière.

Parvenu à ce stade, dans le cas où le trou foré 4 doit être garni d'un fourreau métallique, le tube 20 peut être laissé en place pour réaliser directement ce fourreau, comme le montre la figure 6 : le trépan 6 est démonté du tube 20 et l'on ramène le coulisseau 26 vers l'arrière puis on ouvre si nécessaire le collier 37 pour en dégager le tronçon arrière 20c.

Dans ce cas, l'assemblage entre les tronçons du tube 20 est de préférence réalisé par soudure bout à bout.

Dans le cas où le trou foré ne doit pas être garni d'un tel fourreau métallique comme le montré la figure 7, après avoir fixé sur la zone d'extrémité avant 19 du tube 20, à la place du trépan 16, une extrémité d'une gaine ou canalisation souple 50 ou d'un câble que l'on veut placer dans le trou foré 4, et avoir calé contre la face 7 de la fosse 2 l'avant de l'ossature 29 du dispositif au moyen par exemple de deux jambes de force hydrauliques connues de l'homme du métier et schématisées en 48, le coulisseau 26 étant en position extrême avant, on verrouille mutuellement le tronçon 20c du tube 20, c'est-à-dire la zone d'extrémité arrière de celui-ci et le coulisseau 26, par exemple au moyen d'une goupille 51 traversant le collier 37 et le tube 20 qui à cet effet peut être percé de place en place (voir la figure 2).

Ensuite, on actionne les vérins 38 en sens inverse du sens 43, vers leur état rétracté, pour tirer le coulisseau 26 et le tube 20 vers l'arrière à l'aide des vérins 38 ; dès que le coulisseau 26 parvient en position extrême arrière, ce tronçon 20c est totalement dégagé du trou foré 4, on sépare ce tronçon arrière 20c des autres tronçons, puis on ramène le coulisseau 26 en position extrême avant à l'aide des vérins 38, on solidarise le tronçon 20b avec le collier 37 de la même façon que ci-dessus et on ramène le coulisseau 26 à sa position extrême arrière, dans laquelle on détache le tronçon 20b du tronçon 20a ; puis on répète ces opérations pour le tronçon 20a qui, lorsque le coulisseau 26 parvient en position extrême arrière, se dégage totalement du trou foré 4 et dégage de celui-ci l'extrémité de la gaine souple 50 ou du câble que l'on peut alors détacher de ce tronçon 20a.

Dans ce cas, évidemment, l'assemblage entre les tronçons est d'un type démontable.

Dans tous les cas, le tube et le trépan formant un ensemble rigide parfaitement guidé dans le dispositif lui-même calé et positionné rigoureusement, on comprend que le forage est fait avec une grande précision, d'autant plus que, dès son amorçage, tout le tube engagé dans le forage concourt alors lui aussi au guidage.

La possibilité d'écart de trajectoire sur une distance de dix mètres environ reste inférieure à quelques centimètres.

Le temps moyen de forage d'un tel trou de dix mètres est de l'ordre de deux heures.

Naturellement, ces chiffres sont donnés à titre d'exemple non limitatif.

Dans le trépan 6 peut évidemment être inclus un percuteur, dont, du fait du guidage, les à-coups ne risqueraient pas de perturber la trajectoire, mais de préférence, le trépan n'aura pas un tel percuteur et avancera donc sous la seule poussée des vérins 38, régulièrement.

Evidemment, dans la limite des possibilités de calage, ce dispositif peut être utilisé pour des forages non seulement horizontaux mais aussi inclinés et même verticaux, de même que pour des trous borgnes.

## Revendications

1. Dispositif de forage du sol, comportant une ossature portante (29), un trépan (6), des moyens de déplacement du trépan (6) à la translation par rapport à l'ossature (29) dans un sens de forage déterminé (43), et des moyens (13, 15) d'appui de l'ossature (29) au sol (1) au moins vers l'arrière en référence audit sens (43), les moyens de déplacement du trépan (6) à la translation par rapport à l'ossature (29) dans le sens de forage (43) comportant :
a) des moyens formant glissière (27, 28) solidaires de l'ossature (29) et orientés parallèlement au sens de forage (43),
b) un coulisseau (26) porté par les moyens formant glissière (27, 28) et guidé en translation le long de ceux-ci, parallèlement au sens de forage (4₃), par rapport à l'ossature (29), ce coulisseau (26) délimitant intérieurement un logement (46) au moins partiellement fermé latéralement et ouvert vers l'avant, en référence au sens de forage (43),
c) des moyens (37, 38) de poussée agissant entre l'ossature (29) et le coulisseau (26) dans le sens d'une translation de ce dernier le long des moyens formant glissière (27, 28), par rapport à l'ossature (29), au moins dans le sens de forage (43),
d) un organe allongé (20) présentant un axe rectiligne (44), l'organe allongé (20) étant emboîté dans le logement (46) et en butée à l'intérieur de celui-ci, par rapport au coulisseau (26), vers l'arrière et latéralement en référence au sens de forage (43), dans une position dans laquelle l'axe (44) de l'organe allongé (20) est parallèle à ce sens (43), et la dimension (L) de l'organe allongé (20) parallèlement à son axe (44) étant supérieure à la dimension (1) du logement (46) parallèlement au sens de forage (43) si bien que l'organe allongé (20) présente en saillie vers l'avant, en référence au sens de forage (43), hors du logement (46) du coulisseau (26), une zone d'extrémité (19) portant de façon solidaire le trépan (6), caractérisé en ce que le logement (46) du coulisseau (26) est fermé vers l'arrière, en référence au sens de forage (43), de telle sorte que l'organe allongé (20) soit en butée à l'intérieur du logement (46) vers l'arrière, en référence au sens de forage (43), par rapport au coulisseau (26) mais soit libre en translation dans ce logement (46), par rapport au coulisseau (26), en sens inverse, en ce que ledit organe allongé (20) forme un tube (20), et en ce que le trépan (6) présente extérieurement, successivement de l'avant vers l'arrière en référence au sens de forage (43), une face (52) plane transversale à l'axe (44) du tube (20), une face (16) tronconique de révolution autour de l'axe (44) et convergeant vers l'avant en référence au sens de forage (43), une face (17) cylindrique de révolution autour de l'axe (44) du tube (20) et se raccordant à ladite face tronconique, ladite face cylindrique (17) présentant un diamètre (D) supérieur aux dimensions (d) que le tube (20) présente extérieurement transversalement par rapport à son axe (44) et une dimension (x), mesurée parallèlement à cet axe (44), négligeable par rapport à la dimension correspondante (L) du tube (20), et porte de façon solidaire une queue (18), immédiatement en arrière de ladite face cylindrique (17) en référence au sens de forage (43), ladite queue (18) étant engagée dans ladite zone d'extrémité (19) de l'organe formant tube (20), des moyens de solidarisation amovible (21) assurant la solidarisation de ladite queue (18) avec le tube (20).

2. Dispositif de forage selon la revendication 1, caractérisé en ce que le coulisseau (26) présente une zone d'extrémité arrière, en référence au sens de forage (43), dans laquelle il porte de façon solidaire une plaque (30) fermant le logement (46) vers l'arrière, en référence au sens de forage (43), pour constituer une butée pour une extrémité (25) du tube (20) opposée à ladite zone d'extrémité (19) de celui-ci, et portant de façon solidaire, à l'intérieur du logement (46) et vers l'avant en référence au sens de forage (43), une bague (31) épousant ladite extrémité opposée (25) du tube (20) et l'immobilisant transversalement par rapport au sens de forage (43).

3. Dispositif de forage selon la revendication 1, caractérisé en ce que le coulisseau (26) présente une zone d'extrémité avant, en référence au sens de forage (43), dans laquelle il porte de façon solidaire un collier (32) fermant le logement (46) latéralement, en référence au sens de forage (43), épousant le tube (40) et l'immobilisant transversalement par rapport au sens de forage (43) dans une zone (47) intermédiaire du tube (40).

4. Dispositif de forage selon la revendication 1, caractérisé en ce que le coulisseau (26) présente une zone d'extrémité arrière, en référence au sens de forage (43), dans laquelle il porte de façon solidaire une plaque (30) fermant le logement (46) vers l'arrière, en référence au sens de forage (43), pour constituer une butée pour une extrémité (25) du tube (20) opposée à ladite zone d'extrémité (19) de celui-ci, et portant de façon solidaire, à l'intérieur du logement (46) et vers l'avant en référence au sens de forage (43), une bague (31) épousant ladite extrémité opposée (25) du tube (20) et l'immobilisant transversalement par rapport au sens de forage (43), et en ce que le coulisseau (26) présente une zone d'extrémité avant, en référence au sens de forage (43), dans laquelle il porte de façon solidaire un collier (32) fermant le logement (46) latéralement, en référence au sens de forage (43), épousant le tube (40) et l'immobilisant transversalement par rapport au sens de forage (43) dans une zone (47) intermédiaire du tube (40).

5. Dispositif de forage selon l'une quelconque des revendications 3 et 4, caractérisé en ce que le collier (32) comprend deux secteurs (34, 33) à raison d'un secteur (33) solidaire du coulisseau (26) de façon permanente et d'un secteur (34) solidaire du coulisseau (26) de façon amovible, et des moyens de solidarisation mutuelle amovible des deux secteurs pour fermer le collier (32) autour d'un tube (20) ou ouvrir le collier (32) et dégager l'accès pour un tube (20), entre l'intérieur du collier et l'extérieur de celui-ci, transversalement par rapport au sens de forage (43).

6. Dispositif de forage selon l'une quelconque des revendications 3 à 5, caractérisé en ce que les moyens de poussée (37, 38) comportent deux vérins placés en arrière du collier (32), respectivement de part et d'autre du coulisseau (26), parallèlement au sens de forage (43), et agissant sur le coulisseau (26) à proximité immédiate du collier.

7. Dispositif de forage selon l'une quelconque des revendications 1 à 6, caractérisé en ce que les moyens (13, 15) d'appui de l'ossature (29) au sol (45) comportent des vérins (13, 15) de réglage du sens de forage (43).

8. Dispositif de forage selon l'une quelconque des revendications 1 à 7, caractérisé en ce que le tube (20) comporte une pluralité de tronçons (20a, 20b, 20c) assemblés en un ensemble rigide, rectiligne.

9. Dispositif de forage selon l'une quelconque des revendications 1 à 8, caractérisé en ce qu'il comporte en outre des moyens (48) d'appui au sol (45) vers l'avant, en référence au sens de forage (43).

10. Dispositif de forage selon l'une quelconque des revendications 1 à 9, caractérisé en ce que les moyens de poussée (37, 38) comportent des vérins (38) à double effet.

11. Procédé de forage du sol jusqu'à une fosse (3) à l'aide du dispositif selon l'une quelconque des revendications 1 à 10, selon lequel :
a) on cale par rapport au sol (1) l'ossature (29) du dispositif de manière que l'axe (44) des moyens formant tube (20) corresponde exactement avec un axe de trou à forer, le coulisseau (26) occupant une position extrême arrière compte tenu du sens de forage (43), et, dans la zone d'extrémité avant (19) du tube (20), on monte le trépan (6),
b) à l'aide des moyens de poussée (37, 38) poussant régulièrement le coulisseau (26) et du tube (20c) retransmettant cette poussée régulière dans le sens de forage (43), on engage à force le trépan (6) dans le sol (1) pour y forer un trou (4),
c) à l'aide des moyens de poussée (37, 38), on ramène en sens inverse du sens de forage (43) le coulisseau (26) qui coulisse sur le tube (20),
d) on place dans le logement (46) du coulisseau (26), un tronçon (20b) de tube dont on assemble l'avant sur l'arrière dudit tube (20c) pour prolonger les moyens formant tube (20), et on pousse le coulisseau (26) et les moyens formant tube (20), portant le trépan (6), dans le sens de forage (43) à l'aide des moyens de poussée (37, 38) pour prolonger le trou (4),
e) on répète les étapes c et d, si nécessaire, jusqu'à l'arrivée du trépan (6) dans ladite fosse (3) où le trépan (6) est démonté des moyens formant tube (20), caractérisé en ce que, lors de l'étape b, on transmet une poussée du coulisseau (26) au tube (20c) par appui de ce dernier, vers l'arrière en référence au sens de forage (43), à l'intérieur du logement (46) en laissant le tube (20c) libre en translation en sens inverse dans ce logement (46).

12. Procédé de forage selon la revendication 11, caractérisé en ce que, dans le cas où le trou foré (4) doit être garni d'un fourreau métallique, on dégage les moyens formant tube (20) du logement (46) du coulisseau (26) et l'on laisse les moyens formant tube (20) en place pour réaliser directement ce fourreau.

13. Procédé de forage selon la revendication 11, caractérisé en ce que, dans le cas où le trou foré (4) ne doit pas être garni d'un fourreau métallique, après avoir fixé sur les moyens formant tube (20) à la place du trépan (6) une canalisation (50) ou un câble que l'on veut placer dans le trou. l'ossature (6) étant calée par rapport au sol (43) vers l'avant en référence au sens de forage (45),
a) on verrouille mutuellement les moyens formant tube (20) et le coulisseau (26) occupant une position extrême avant compte tenu du sens de forage, puis
b) on actionne les moyens de poussée (37, 38) pour tirer le coulisseau (26) et les moyens formant tube (40) en sens inverse du sens de forage (43) et, lorsque le coulisseau (26) parvient dans une position extrême arrière, en référence au sens de forage (43), et qu'un tronçon de tube est dégagé du trou foré (4),
c) on sépare ce tronçon des moyens formant tube (20), on le dégage du coulisseau (26), et l'on recommence les étapes a, b, c jusqu'à sortie totale des moyens formant tube (20) hors du trou foré (4).

## Claims

1. A device for earth drilling, comprising a chassis (29), a drill bit (6), means for displacement of the drill bit (6) in translation with respect to the chassis (29) in a determined drilling direction (43), and means (13, 15) for supporting the chassis (29) against the earth (1) at least rearwards with reference to the said direction (43), the means for displacing the drilling bit (6) in translation with respect to the chassis (29) in the drilling direction (43) comprising :
a) means forming a slideway (27, 28) rigid with respect to the chassis (29) and oriented parallel to the direction of drilling (43),
b) a slide (26) carried by the slideway forming means (27, 28) and guided in translation along the length of them, parallel to the drilling direction (43), with respect to the chassis (29), this slide (26) delimiting internally a housing (46) at least partially laterally closed and forwardly open, with reference to the drilling direction (43),
c) thrust means (37, 38) acting between the chassis (29) and the slide (26) in the direction of translation of this latter along the slideway form-. ing means (27, 28), with respect to the chassis (29), at least in the direction of drilling (43),
d) an elongate member (20) having a rectilinear axis (44), the elongate member (20) being housed in the housing (46) and in abutment inside it, with respect to the slide (26), rearwards and sideways with respect to the drilling direction (43), in a position in which the axis (44) of the elongate member (20) is parallel to this direction (43), and the dimension (L) of the elongate member (20) parallel to its axis (44) being greater than the dimension (1) of the housing (46) parallel to the direction of drilling (43) so that the elongate member (20). has, projecting in front, with reference to the drilling direction (43), from the housing (46) of the slide (26), an end zone (19) carrying the drill (6) in a rigid manner, characterised in that the housing (46) of the slide (26) is rearwardly closed, with reference to the drilling direction (43), so that the elongate member (20) is in abutment inside the housing (46) rearwardly, with reference to the drilling direction (43), with respect to the slide (26) but is free in translation in this housing (46), with respect to the slide (26), in the reverse direction, in that the elongate member (20) forms a tube (20), and in that the drill bit (6) has externally, successively from front to rear with reference to the drilling direction (43), a plane face (52) transverse to the axis (44) of the tube (20), a face (16) - trunco-conical circularly about the axis (44) - converging forwardly with respect to the drilling direction (43), a face (17)-circularly cylindrical about the axis (44) of the tube (20) - connected to the said trunco-conical face, the said cylindrical face (17) having a diameter (D) greater than the dimensions (d) that the tube (20) has externally transverse with respect to its axis (44) and a dimension (X), measured parallel to this axis (44), negligible with respect to the corresponding dimension (L) of the tube (20), and carries in a solid manner a tail (18), immediately behind the said cylindrical face (17) with reference to the direction of drilling (43), the said tail (18) being engaged in the said end zone (19) of the tube forming member (20), removable fixing means (21) ensuring fixing of the said tail (18) with respect to the tube (20).

2. A drilling device according to claim 1, characterised in that the slide (26) has a rear end zone, with reference to the drilling direction (43), in which it carries in a fixed manner a plate (30) rearwardly closing the housing (46), with reference to the drilling direction (43), for constituting an abutment for an end (25) of the tube (20) opposite the said end zone (19) of this, and carrying in a fixed manner, inside the housing (46) and forwardly with reference to the drilling direction (43), a collar (31) fitting the said opposite end (25) of the tube (20) and immobilising it transversely with respect to the drilling direction (43).

3. A drilling device according to claim 1, characterised in that the slide (26) has a front end zone, with respect to the drilling direction (43), in which it carries in a fixed manner a clamp (32) closing the housing (46) laterally, with reference to the drilling direction (43), fitting the tube (20) and immobilising it transversely with respect to the drilling direction (43) in an intermediary zone (47) of the tube (20).

4. A drilling device according to claim 1, characterised in that the slide (26) has a rear end zone, with reference to the drilling direction (43), in which it carries in a fixed manner a plate (30) closing the housing (46) rearwardly, with reference to the drilling direction (43), for constituting an abutment for an end (25) of the tube (20) opposite the said end zone (19) of this, and carrying in a fixed manner, inside the housing (46) and forwardly with reference to the drilling direction (43), a collar (31) fitting the said opposite end (25) of the tube (20) and immobilising it transversely with respect to the drilling direction (43), and in that the slide (26) has a forward end zone, with respect to the drilling direction (43), in which it carries in a fixed manner a clamp (32) closing the housing (46) laterally, with reference to the drilling direction (43), fitting the tube (20) and immobilising it transversely with respect to the drilling direction (43) in an intermediary zone (47) of the tube (20).

5. A drilling device according to either of claims 3 and 4, characterised in that the clamp (32) comprises two sectors (33, 34) in the ratio of a sector (33) permanently fixed to the slide (26) and of a sector (34) removably fixed to the slide (26), and means for mutual removable fixing of these two sectors for closing the clamp (32) about a tube (20) or opening the clamp (32) and disengaging the access for a tube (20), between the inside of the clamp and the outside of it, transversely with respect to the drilling direction (43).

6. A drilling device according to any one of claims 3 to 5, characterised in that the thrust means (37, 38) comprise two jacks placed behind the clamp (32), respectively on either side of the slide (26), parallel to the direction of drilling (43), and acting on the slide (26) in the immediate proximity of the clamp.

7. A drilling device according to any one of claims 1 to 6, characterised in that the support means (13, 15) for the chassis (29) against the earth (45) comprises jacks (13, 15) for adjusting the drilling direction (43).

8. A drilling device according to any one of claims 1 to 7, characterised in that the tube (20) comprises a plurality of sections (20a, 20b, 20c) assembled in a rigid rectilinear assembly.

9. A drilling device according to any one of claims 1 to 8, characterised in that it comprises in addition support means (48) against the earth (45) forwardly, with reference to the direction of drilling (43).

10. A drilling device according to any one of claims 1 to 9, characterised in that the thrust means (37, 38) comprise double acting jacks (38).

11. A method of earth drilling to a trench (3) with the aid of a device according to any one of claims 1 to 10, according to which :
a) the chassis (29) of the device is supported against the earth (1) in such manner that the axis (44) of the tube forming means (20) corresponds exactly with an axis of a hole to be bored, the slide (26) occupying an extreme rear position with respect to the direction of drilling (43), and, in the front end zone (19) of the tube (20), a drill bit (6) is mounted,
b) with the aid of the thrust means (37, 38) thrusting regularly the slide (26) and from the tube (20c) retransmitting this regular thrust in the direction of drilling (43), the drill bit (6) is forcibly engaged in the earth (1) for drilling in it a hole (4),
c) with the thrust means (37, 38) the slide (26), which slides on the tube (20) is returned in the direction opposite from the direction of drilling (43),
d) a section (20b) of tube is placed in the housing (46) of the slide (26) and assembled in front on the rear of the said tube (20c) for extending the tube forming means (20), and the slide (26) and the tube forming means (20), carrying the drill bit (6), are thrust in the direction of drilling (43) with the thrust means (37, 38) for extending the hole (4),
e) if necessary the steps c) and d) are repeated until the arrival of the drill bit (6) in the said trench (3) where the drill bit (6) is dismounted from the tube forming means (20), characterised in that, during stage b), a thrust from the slide (26) is transmitted to the tube (20c) by application of this latter, towards the rear with respect to the drilling direction (43), inside the housing (46) leaving the tube (20c) free in translation in the reverse direction in this housing (46).

12. A method of drilling according to claim 11, characterised in that, in the case where the bored hole (4) needs to be provided with a metallic sheath, the tube forming means (20) are disengaged from the housing (46) of the slide (26) and the tube forming means (20) are left in place to in fact become this sheath.

13. A method of drilling according to claim 11, characterised in that, in the case where the bored hole (4) does not need to be provided with a metallic sheath, after having fixed on the tube forming means (20) in place of the drill bit (6) a piping (50) or a cable which is to be placed in the hole, the chassis (29) being supported against the earth (1) forwardly with reference to the drilling direction (43),
a) the tube forming means (20) and the slide (26) are mutually locked in an extreme forward position with respect to the drilling direction, then
b) the thrust means (37, 38) are activated for drawing the slide (26) and the tube forming means (40) in the opposite direction from the drilling direction (43) and, when the slide (26) arrives in an extreme rear position, with reference to the drilling direction (43), and when a section of tube is freed from the bored hole (4),
c) this section of the tube forming means (20) is separated and disengaged from the slide (26), and the stages a), b) and c) are repeated until total removal of the tube forming means (20) from the bored hole (4).

## Patentansprüche

1. Vorrichtung zum Bohren des Erdreichs mit einem Traggerüst (29), einem Bohrmeißel (6), Mitteln zum translatorischen Verlagern des Bohrmeißels (6) bezüglich des Traggerüstes (29) in einem definierten Bohrsinn (43) und Mitteln (13, 14) zum Abstützen des Traggerüstes (29) am Boden (1) mindestens hinten bezüglich des genannten Bohrsinnes (43), wobei die Mittel zum translatorischen Verlagern des Bohrmeißels (6) bezüglich des Traggerüstes (29) im Bohrsinne (43) umfassen :
a) Mittel, welche eine mit dem Traggerüst (29) feste und parallel zum Bohrsinne (43) ausgerichtete Gleitführung (27, 28) bilden,
b) einen Führungsschlitten (26), der von der Gleitführung (27, 28) getragen und in Translationsrichtung längs derselben parallel zum Bohrsinn (43) bezüglich des Traggerüstes (29) geführt ist, wobei der Führungsschlitten (26) innen eine Aufnahme (46) begrenzt, die mindestens teilweise seitlich geschlossen und vorn bezüglich des Bohrsinns (43) offen ist,
c) Schubmittel (37, 38), die zwischen dem Traggerüst (29) und dem Führungsschlitten (26) im Sinne einer Translation des letzteren längs der Gleitführung (27, 28) bezüglich des Traggerüstes (29) und mindestens im Bohrsinne (43) wirken,
d) ein langgestrecktes Organ (20) mit geradliniger Achse (44), das in die Aufnahme (46) eingepaßt und in Anlage mit deren Innerem bezüglich des Führungsschlittens (26) bezüglich des Bohrsinnes (43) hinten und seitlich in einer Position ist, in welcher die Achse (44) des langgestreckten Organs (20) parallel zum Bohrsinn (43) verläuft, wobei die Abmessung (L) des langgestreckten Organs (20) parallel zu seiner Achse (44) größer als die Abmessung (1) der Aufnahme (46) parallel zum Bohrsinne (43) ist, so dass das langgestreckte Organ (20) ein bezüglich des Bohrsinnes (43) vorne ausserhalb der Aufnahme (46) des Führungsschlittens (26) einschnürendes ausserstes Ende (19) aufweist, das fest mit dem Bohrmeissel (6) verbunden ist, dadurch gekennzeichnet, daß die Aufnahme (46) des Führungsschlittens (26) bezüglich des Bohrsinnes (43) hinten abgeschlossen ist derart, daß das langgestreckte Organ (20) bezüglich des Bohrsinnes (43) und des Führungsschlittens (26) hinten mit dem Inneren der Aufnahme (46) in Anlage steht, aber im umgekehrten Sinne bezüglich des Führungsschlittens (26) frei zu einer Translationsbewegung in der Aufnahme (46) ist, daß das genannte langgestreckte Organ (20) ein Rohr (20) bildet und daß der Bohrmeißel (6) außen von vorn bezüglich des Bohrsinnes (43) ausgehend hintereinander folgend eine ebene, quer zur Achse (44) des Rohrs (20) stehende Fläche (52), eine kegelstumpfförmige Rotationsfläche (16) um die Achse (44), welche nach vornbezüglich des Bohrsinnes . (43) konvergiert, eine zylindrische Rotationsfläche (17) um die Achse (44) aufweist, welche an die Kegelstumpffläche anschließt, wobei die zylindrische Fläche (17) einen Durchmesser (D) aufweist, der größer als die Abmessung (d) ist, welche das Rohr (20) außerhalb und quer bezüglich der Achse (44) aufweist, sowie eine Abmessung (h), parallel zur Achse (44) gemessen, die bezüglich der entsprechenden Abmessung (L) des Rohrs (20) vernachlässigbar ist, und dass der Bohrmeissel im Bohrsinne (43) unmittelbar hinter der genannten Zylinderfläche (17) einen damit fester Zapfen (18) aufweist, welcher in das äußerste Ende (19) des das Rohr bildenden Organes (20) eingreift, wobei Mittel (21) zum unbeweglichen Befestigen die feste Verbindung des genannten Zapfens (18) mit dem Rohr (20) gewährleisten.

2. Vorrichtung nach Anspruch 1, dadurch gekennzeichnet, daß der Führungsschlitten (26) eine äußerste, bezüglich des Bohrsinnes (43) hintere Zone hat, in welcher er fest eine Platte (30) trägt, welche die Aufnahme (46) nach hinten bezüglich des Bohrsinnes (43) abschließt, um einen Anschlag für ein dem vorderen Ende (19) entgegengesetztes Ende (25) des Rohrs (20) zu bilden, und welche fest im Inneren der Aufnahme (46) und bezüglich des Bohrsinnes (43) weiter vorn einen Ring (31) trägt, der das genannte entgegengesetzte Ende (25) des Rohrs (20) einfaßt und dieses in Querrichtung bezüglich des Bohrsinnes (43) unbeweglich macht.

3. Vorrichtung nach Anspruch 1, dadurch gekennzeichnet, daß der Führungsschlitten (26) eine äußerste, bezüglich des Bohrsinnes (43) vordere Zone hat, auf welcher er fest einen die Aufnahme (46) seitlich bezüglich des Bohrsinnes (43) abschließenden Kragen (32) trägt, der am Rohr (20) anliegt und dieses in Querrichtung bezüglich des Bohrsinnes (43) in einer Zwischenzone (47) des Rohrs (20) unbeweglich macht.

4. Vorrichtung nach Anspruch 1, dadurch gekennzeichnet, daß der Führungsschlitten Q26) eine äußerste bezüglich des Bohrsinnes (43) hintere Zone aufweist, in welchem er fest eine Platte (30) trägt, welche die Aufnahme (46) bezüglich des Bohrsinnes (43) nach hinten abschließt, um einen Anschlag für ein Ende (25) des Rohres (20) entgegengesetzt zu dessen genanntem vorderen Ende (19) zu bilden, und welche fest im Inneren der Aufnahme (46) und bezüglich des Bohrsinnes (43) weiter vorn einen Ring (31) trägt, der an dem genannten entgegengesetzten Ende (25) des Rohrs (20) anliegt und dieses in Querrichtung bezüglich des Bohrsinnes (43) unbeweglich macht, und daß der Führungsschlitten (26) eine äußerste, bezüglich des Bohrsinnes (43) vordere Zone aufweist, in welcher er fest einen Kragen (32) trägt, welcher die Aufnahme (46) bezüglich des Bohrsinnes (43) seitlich abschließt, am Rohr (20) anliegt und dieses in Querrichtung bezüglich des Bohrsinnes (43) in einer Zwischenzone (47) des Rohres (20) unbeweglich macht.

5. Vorrichtung nach Anspruch 3 oder 4, dadurch gekennzeichnet, daß der Kragen (32) zwei Sektoren (34, 33) aufweist, von denen der eine Sektor (33) permanent mit dem Führungsschlitten (26) fest verbunden ist und der andere Sektor (34) entfernbar mit dem Führungsschlitten (26) fest verbunden ist, sowie Mittel zum gegenseitigen entfernbaren Festlegen der beiden Sektoren, um den Kragen (32) fest um ein Rohr (20) zu schließen oder den Kragen (32) zu öffnen und den Zugang für ein Rohr (20) zwischen dem Innerem und dem Äußerem des Kragens quer bezüglich des Bohrsinnes (43) freizugeben.

6. Vorrichtung nach einem der Ansprüche 3 bis 5, dadurch gekennzeichnet, daß die Schubmittel (37, 38) zwei hinter dem Kragen (32) plazierte, parallel zum Bohrsinn (43) angeordnete und den beiden Seiten des Führungsschlittens (26) zugeordnete Druckmittelzylinder aufweist, die auf den Führungsschlitten (26) in unmittelbarer Nachbarschaft des Kragens einwirken.

7. Vorrichtung nach einem der Ansprüche 1 bis 6, dadurch gekennzeichnet, daß die Abstützmittel (13, 15) des Traggerüstes (29) am Boden (45) Druckmittelzylinder (13, 15) zum Regulieren des Bohrsinnes (43) umfassen.

8. Vorrichtung nach einem der Ansprüche 1 bis 7, dadurch gekennzeichnet, daß das Rohr mehrere, zu einer starren geradlinigen Einheit zusammengefügte Abschnitte (20a, 20b, 20c) aufweist.

9. Vorrichtung nach einem der Ansprüche 1 bis 8, dadurch gekennzeichnet, daß sie außerdem Abstützmittel (48) zum Abstützen am Boden (45) bezüglich des Bohrsinnes (43) nach vorn aufweist.

10. Vorrichtung nach einem der Ansprüche 1 bis 9, dadurch gekennzeichnet, daß die Schubmittel (37, 38) doppelt wirkende Zylinder (38) umfassen.

11. Verfahren zum Bohren des Erdreiches bis zu einem Graben (3) mit Hilfe der Vorrichtung nach einem der Ansprüche 1 bis 10, wonach man :
a) das Traggerüst (29) der Vorrichtung bezüglich des Erdreiches (1) in eine solche Lage bringt, daß die Achse (44) der das Rohr (20) bildenden Mittel exakt mit der Achse des zu bohrenden Loches zusammenfällt, der Führungsschlitten (26) eine bezüglich des Bohrsinnes (43) extrem hintere Position einnimmt und am äußersten vorderen Ende (19) des Rohres (20) der Bohrmeißel (6) montiert wird,
b) mithilfe der Schubmittel (37, 38), welche den Führungsschlitten (26) gleichmäßig beaufschlagen, und mithilfe des diesen gleichmäßigen Schub im Bohrsinne (43) übertragenden Rohres (20c) eine Kraft auf den Bohrmeißel (6) im Boden (1) ausübt, um ein Loch (4) in den Boden zu bohren,
c) mithilfe der Schubmittel (37, 38), den Führungsschlitten auf dem Rohr (20) gleitend entgegengesetzt dem Bohrsinne (43) zurückführt,
d) in die Aufnahme (46) des Führungsschlittens (26) einen Rohrabschnitt (20b) einsetzt, dessen Vorderteil an dem Hinterteil des genannten Rohrs (20c) angesetzt wird, um die das Rohr (20) bildenden Mittel zu verlängern, und den Führungsschlitten (26) sowie die das Rohr (20), welches den Bohrmeißel (6) trägt, bildenden Mittel im Bohrsinne (43) mithilfe der Schubmittel (37, 38) vorschiebt, um das Loch (4) zu verlängern,
e) die Schritte c) und d), falls notwendig, bis zum Ankommen des Bohrmeißels (6) im besagten Graben (3) wiederholt, wo der Bohrmeißel (6) von den das Rohr (20) bildenden Mitteln demontiert wird, dadurch gekennzeichnet, daß man während des Schrittes b) einen Schub des Führungsschlittens (26) auf das Rohr (20c) aufgrund dessen Abstützung nach hinten bezüglich des Bohrsinnes (43) im Inneren der Aufnahme (46) überträgt, indem man das Rohr (20c) in umgekehrter Translationsrichtung in der Aufnahme (46) freigibt.

12. Verfahren nach Anspruch 11, dadurch gekennzeichnet, daß im Falle, daß das gebohrte Loch (4) mit einem Metallfutter ausgekleidet werden soll, man die das Rohr (20) bildenden Mittel aus der Aufnahme (46) des Führungsschlittens (26) freimacht und diese das Rohr (20) bildenden Mittel unmittelbar an Ort und Stelle zum Bilden des Futters beläßt.

13. Verfahren nach Anspruch 11, dadurch gekennzeichnet, daß man im Falle, daß das gebohrte Loch (4) nicht mit einem Metallfutter ausgekleidet werden soll, nachdem an den das Rohr formenden Mitteln (20) anstelle des Bohrmeißels (6) eine Leitung (50) oder ein im Loch unterzubringendes Kabel befestigt worden ist, wobei das Traggerüst (6) bezüglich des Erdreichs (1) in Bohrrichtung (43) gesehen nach vorn versetzt wird,
a) wechselseitig die das Rohr (20) bildenden Mittel und den Führungsschlitten (26) in ihrer bezüglich dem Bohrsinne vordersten Stellung verriegelt,
b) darauf die Schubmittel (37, 38) betätigt, um den Führungsschlitten (26) und die das Rohr (20) bildenden Mittel entgegengesetzt zum Bohrsinne (43) zurückzuziehen, und, wenn der Führungsschlitten seine bezüglich des Bohrsinnes (43) hinterste Lage erreicht hat und ein Abschnitt des Rohres aus dem gebohrten Loch (4) entfernt wird,
c) diesen Abschnitt von den das Rohr (20) bildenden Mittel trennt und vom Führungsschlitten (26) freimacht, und man die Schritte a), b), c) bis zum vollständigen Austreten der das Rohr bildenden Mittel (20) aus dem gebohrten Loch (4) wiederholt.
